# EUROPÄISCHE PATENTSCHRIFT

(11) **EP 0 108 763 B1**
(45) Veröffentlichungstag und Bekanntmachung des Hinweises auf die Patenterteilung: **12.11.1986**
(21) Anmeldenummer: 83901356.2
(22) Anmeldetag: 09.05.1983
(51) Int. Cl.: B30B 9/12, B30B 9/16

(54) **SCHNECKENPRESSE MIT NEBENEINANDER LIEGENDEN SCHNECKEN**
SCREW PRESS WITH JUXTAPOSED SCREWS
PRESSE AVEC DES VIS RITIREES COTE A COTE

(30) Priorität: 17.05.1982 CH 3062/82
(43) Veröffentlichungstag der Anmeldung: 23.05.1984
(73) Patentinhaber: Gutknecht, Max, CH-8546 Ellikon an der Thur (CH)
(72) Erfinder: Gutknecht, Max, CH-8546 Ellikon an der Thur (CH)
(74) Vertreter: Meyer-Saurer, Reinhardt (CH)
(86) Internationale Anmeldenummer: CH8300059
(87) Internationale Veröffentlichungsnummer: WO8303999

## Beschreibung

Die Erfindung betrifft eine Schneckenpresse mit zwei nebeneinander liegenden Schnecken, bestehend aus einem Gehäuse, einer eintrittseitigen Beschickungsöffnung, einem austrittseitigen Form- bzw. Brikettierkopf und zwei über ein Getriebe angetriebenen Schneckenwellen, welche aus einzelnen, mit einem Kernzylinder versehenen Schneckenelementen zusammengesetzt sind, wobei das Gehäuse in der Länge der Schneckenelemente entsprechende Gehäuseelemente 3-6, unterteilt ist, zwischen welchen eine Drosselvorrichtung 19 liegt, die den freien Querschnitt der Schnecken unter Bildung eines Durchgangspaltes sperrt.

Es sind bereits Schneckenpressen bekannt (DE-A-1 944 642), bei denen zur Verarbeitung des zu behandelnden Materials eine Einschneckenausführung verwendet wird, bei der sowohl die Schnecke als auch das Gehäuse in einzelne Elemente unterteilt ist. Zwischen zwei Elementen ist eine Drosselvorrichtung eingebaut, deren Durchgangsöffnung durch eine sich verjüngende Innen- und Aussenfläche begrenzt ist. Zur Einstellung der Grösse der Durchgangsöffnung ist die Aussenfläche axial verschiebbar ausgebildet. Nachteilig ist der verhältnismässig grosse axiale Platzbedarf zwischen zwei Elementen. Zudem ist mit einer ringdüsenartigen Ausbildung der Durchgangsöffnung nur ein Pressen des Materials ohne wesentliche Erwärmung desselben möglich. Mit Hilfe der einstellbaren Durchgangsöffnung ist es zwar möglich, das Pressen verschiedener Materialien durchzuführen, jedoch ist es nicht möglich oder dann nur mit einer grossen Anzahl solcher Drosselvorrichtungen, beliebiges, zu verarbeitendes Material in rationeller Weise zu zerkleinern, zu entwässern und in eine kompakte Form zu bringen.

Hier setzt die Erfindung ein, der die Aufgabe zugrunde liegt, eine Schneckenpresse der eingangs beschriebenen Art so auszugestalten, dass einerseits eine Vielzahl unterschiedlicher Materialien zerkleinert, entwässert und in eine kompakte, für die Weiterverwendung geeignete Form gebracht und andererseits dieses Verarbeitung mit verhältnismässig geringem Energiebedarf durchgeführt werden kann.

Diese Aufgabe wird gemäss der Erfindung dadurch gelöst, dass die Drossel eine zwischen zwei Gehäuseelementen liegende Drosselscheibe 19 ist, welche den freien Querschnitt der Schneckengänge der Schnecken 10, 11 unter Bildung eines einstellbaren Drosselspaltes am Umfang des Kernzylinder der Schnecke einengt und zweiteilig ausgebildet ist, wobei mit dem einen Teil 20 ein bodenseitiger Drosselspalt und mit dem anderen Teil 21 ein scheitelseitiger Drosselspalt einstellbar ist und der andere Teil eine Breite aufweist, die mindestens gleich dem doppelten Kerndurchmesser und einer Ganghöhe ist.

Die Erfindung ist in der Zeichnung in einem Ausführungsbeispiel dargestellt und nachfolgend beschrieben. Es zeigen :
Figur 1 eine Seitenansicht einer Schneckenpresse gemäss der Erfindung,
Figur 2 eine Draufsicht der Schneckenpresse nach Fig. 1, teilweise im Schnitt,
Figur 3 eine Ansicht einer in der Schneckenpresse nach Fig. 1 und 2 eingesetzten Drosselscheibe und
Figur 4 eine schematische Darstellung des Einsatzes der Schneckenpresse nach Fig. 1 und 2 bei der Verarbeitung einer Grünmasse, z. B. Gras.

Die in Fig. 1 und 2 dargestellte Zwei-Schneckenpresse weist ein Gehäuse 1 auf, das aus Gehäuseelementen 2, 3, 4, 5, 6 zusammengesetzt ist, wobei das Gehäuseelement 2 von den übrigen Gehäuseelementen 3-6 abweicht und eine Beschickungsöffnung 7 aufweist. Die Gehäuseelemente 2-6 sind durch Schrauben 8 oder Schraubenbolzen 9 miteinander verbunden.

Im Innern des Gehäuses 1 sind zwei Schnecken 10, 11 gelagert, die aus mehreren Teilen zusammengesetzt sind, siehe Fig. 1.

Auf einer Schneckenwelle 12, 13 sind Schneckenelemente 14 aufgesteckt, deren Länge derjenigen der Gehäuseelemente 2-6 entspricht. Sie können ein- oder mehrgängig sowie mit der gleichen oder einer unterschiedlichen Steigung versehen sein. Die Folge der Schneckenelemente 14 und ihre Zahl kann dem jeweiligen zu verarbeitenden Material angepasst werden. An der Stirnseite der Schneckenwellen 12, 13 ist eine Spannwelle 15 eingeschraubt, die sich durch die Schneckenelemente 14 bis gegen das Ende des letzten Schneckenelementes erstreckt und an ihrem Ende einen Spannflansch 16 trägt, in den Spannschrauben 17 eingeschraubt werden, die in einem im letzten Schneckenelement 14 abgestützten Spannkopf 18 gelagert sind und durch Drehen das Spannen der Spannwelle 15 und damit der Schneckenelemente 14 ermöglichen.

Zwischen den einzelnen Gehäuseelementen 3-6 ist eine Drosselscheibe angeordnet, deren Ausbildung aus Fig. 3 ersichtlich ist. Die Drosselscheibe 19, mit der ein enger Spalt um den Kerndurchmesser der Schneckenelemente 14 gebildet wird, setzt sich aus zwei Teilen 20, 21 zusammen, die entsprechende Bohrungen 22 bzw. Schlitze 23 aufweisen, mit Hilfe welcher sie zwischen den Gehäuseelementen 3-6 durch die Schraubenbolzen 9 gehalten sind. Die Schlitze 23 im scheitelseitigen Teil 21 ermöglichen eine unterschiedliche Einstellung des Spaltes zwischen der Drosselscheibe 19 und dem Kerndurchmesser der Schneckenelemente 14. Durch die Drosselscheibe 19 kann erreicht werden, dass die verschiedensten Materialien praktisch mit der gleichen Schneckenpresse verarbeitet werden können. Die Gehäuseelemente 3-6, die beispielsweise in Fig. 1 und 2 zweiteilig sind, und die Schneckenelemente 14 brauchen nicht verändert zu werden. Eine Anpassung an verschiedenartige Materialien kann in einfacher Weise dadurch erreicht werden, dass das Gehäuse 1 und dementsprechend die Schnecken 10, 11 durch Zufügen oder Wegnehmen weiterer Gehäuse- und Schneckenelemente verändert wird.

Die beiden Schneckenwellen 12, 13 ragen auf der Eintrittseite aus dem Gehäuse 1 und erstrecken sich durch ein Zahnradgetriebe und stützen sich an einem Axiallager 24 ab. Die Abstützung kann auf verschiedene Weise erfolgen, z. B. durch Axialwälzlager. Wesentlich ist hierbei, dass die von den beiden Schneckenwellen 12, 13 auf das Axiallager 24 ausgeübte Kraft über Zugstangen 25, die im Gehäuse 1 befestigt sind, auf das Gehäuse 1 abgeleitet wird, wodurch ein in sich geschlossener Kraftfluss erreicht wird. Das Getriebe 26, vorzugsweise ein Zahnradgetriebe, dient dazu, einen Antriebsmotor anzukuppeln und über das Getriebe 26 die beiden Schneckenwellen 12, 13 anzutreiben.

Zwischen dem Gehäuse 1 und dem Getriebe 26 ist ein Spreizdruckaufnehmer 27 vorgesehen. Die durch den Spreizdruckaufnehmer 27 durchgehenden Schneckenwellen 12, 13 werden darin mittels Lagern gelagert. Treten Spreizkräfte auf den Schneckenwellen 12, 13 auf, stützen sich diese über ihre Lager am Spreizdruckaufnehmer 27 ab. Der Spreizdruckaufnehmer 27 wird nicht am Gehäuse 1 oder am Getriebe 26 abgestützt, sondern ist lose an den Zugstangen 25 geführt. An der Austrittseite der Schneckenpresse ist ein Form- bzw. Brikettierkopf 28 befestigt. Dem aus der Schneckenpresse austretenden Material kann dadurch eine bestimmte Form gegeben werden. Führungen 29 dienen der Ableitung des ausgestossenen Materials.

In den Gehäuseelementen 3-6 können oben und/oder unten eine oder mehrere Oeffnungen 30 angeordnet sein. Dort kann während des Pressvorgangs sich sammelnder oder ausfliessender Saft oder Dampf abgesaugt und einer weiteren Behandlung zugeleitet werden. Es ist hierbei auch möglich, dass aus den näher bei der Beschickungsöffnung 7 liegenden Oeffnungen ausgepresster Saft und bei den weiter entfernten Oeffnungen Dampf abgesagt werden kann. Auch in dieser Hinsicht kann die Schneckenpresse ohne wesentliche Aenderungen den jeweiligen Anforderungen angepasst werden.

In Fig. 4 ist schematisch eine Anlage zur Verarbeitung von Grünmasse, z. B. Gras, dargestellt. Die Schneckenwellen 12, 13 der Schneckenpresse werden über das Getriebe 26 durch einen Motor 31 angetrieben, der mit einem zweiten Motor 32 gekuppelt ist. Aus den ersten beiden Oeffnungen 30 wird der aus der Grünmasse ausgepresste Saft von einer Schlauchpumpe 33 angesaugt und in einen Flockungsbehälter 34 gefördert. Dort wird durch eine schematisch angedeutete Vorrichtung 35 das Flockungsmittel zugegeben, wobei das sich hierbei bildende Gel durch eine Leitung 36 und die Restflüssigkeit durch eine Leitung 37 abgeleitet wird. Die beiden weiteren Oeffnungen 31 dienen der Absaugung von Dämpren durch einen Ventilator 39 oder eine Vakuumpumpe über eine Leitung 38.

Die beschriebe Schneckenpresse löst somit das Problem, Materialien einerseits zu trocknen und andererseits gleichzeitig zu brikettieren. Hierbei anfallende Flüssigkeiten und Dämpfe können leicht abgesaugt und getrennt verarbeitet werden. Wesentlich ist, dass die beschrieben Presse aus standardisierten Elementen, d. h. aus den Gehäuseelementen 2-6 und den Schneckenelementen 14, zusammengesetzt werden kann, wobei auch die entsprechende Zahl standardisierter Drosselscheiben 19 eingesetzt werden kann. Es hat sich beim Betrieb einer solchen Presse überraschend gezeigt, dass die Leistungsaufnahme der Schneckenpresse verhältnismässig gering ist, so dass sich gegenüber anderen Trocknungsverfahren ein geringerer Leistungsbedarf ergibt, und dass eine Vielzahl von Funktionen mit dem beschriebenen Verfahren und der beschriebenen Schneckenpresse gelöst werden können. Von besonderer Bedeutung sind die mechanische Trocknung, d. h. ohne Wärmezufuhr, und die damit erzielbare Hygienisierung, d. h. eine weitgehende Keimfreiheit und die damit erreichbare Lagerfähigkeit des Endproduktes. Die Anpassung der Schneckenpresse an die zu verarbeitenden unterschiedlichen und in der Zusammensetzung stark variierenden Materialien wird durch die Zahl und die Anordnung der Schneckenelemente 14, z. B. mit entgegengesetzter Steigung, und - bei zwei Schnecken 10, 11 - durch die Betriebsart, z. B. mit oben oder unten gegenläufiger Drehrichtung sowie mit Rechts- oder Linkslauf beider Schnecken, schnell und problemlos erreicht. Das Material der Schneckenelemente 14 ist zweckmässig abriebfest, z. B. hochlegierter Stahl, der an stark verschleissenden Partien noch mit Hartmetall bestückt sein kann.

## Patentansprüche

1. Schneckenpresse mit zwei nebeneinander liegenden Schnecken (10, 11), bestehend aus einem Gehäuse (1), einer eintrittseitigen Beschickungsöffnung (7), einem austrittseitigen Form- bzw. Brikettierkopf (28) und zwei über ein Getriebe (26) angetriebenen Schneckenwellen (12, 13), welche aus einzelnen, mit einem Kernzylinder versehenen Schneckenelementen (14) zusammengesetzt sind, wobei das Gehäuse in der Länge der Schneckenelemente entsprechende Gehäuseelemente (3-6), unterteilt ist, zwischen welchen eine Drosselvorrichtung (19) liegt, die den freien Querschnitt der Schnecken unter Bildung eines Durchgangspaltes sperrt, dadurch gekennzeichnet, dass die Drossel eine zwischen zwei Gehäuseelementen liegende Drosselscheibe (19) ist, welche den freien Querschnitt der Schneckengänge der Schnecken (10, 11) unter Bildung eines einstellbaren Drosselspaltes am Umfang des Kernzylinders der Schnecke einengt und zweiteilig ausgebildet ist, wobei mit dem einen Teil (20) ein bodenseitiger Drosselspalt und mit dem anderen Teil (21) ein scheitelseitiger Drosselspalt einstellbar ist und der andere Teil (21) eine Breite aufweist, die mindestens gleich dem doppelten Kerndurchmesser und einer Ganghöhe ist.

2. Schneckenpresse nach Anspruch 1, dadurch gekennzeichnet, dass der andere Teil (21) als verschiebbare Schieberplatte ausgebildet ist.

## Claims

1. Screw press with juxtaposed screws (10, 11), consisting of a housing (1) with a loading opening (7) on the inlet side, and a form or briquetting head (28) on the outlet side, and two screw or worm axles (12, 13) driven by a gear unit (26), which axles consist of assembled worm gear elements (14) provided with a cylindric core, the housing being lengthwise divided into housing elements (3-6), between which a throttle device (19) is placed, that closes the free-space sectional area of the screws by forming a passage slit, characterized in that the throttle is an orifice plate (19), that is placed between the housing elements and narrows the free-space sectional area of the spiral walk of the worms (10,11) down by forming an adjustable throttle slit on the periphery of the cylindric core of the worm gear, that said plate (19) is composed of two parts, by means of one (20) of which a slit on the bottom and by the other one (21) a slit in the apex are adjustable, that the other part (21) has a width corresponding at least to the double core diameter plus one worm pitch.

2. Screw according to claim 1, characterized in that the other part (21) has the form of a displaceable valve plate.

## Revendications

1. Presse à vis comportant deux vis sans fin (10, 11) situées l'une à côté de l'autre et constituée par une enveloppe (1) comprenant une ouverture d'alimentation (7) située du côté entrée, une tête de moulage ou d'agglomération (28) située du côté sortie et deux arbres de vis sans fin (12, 13) entraînés par l'intermédiaire d'un engrenage (26) et constituées par différents éléments de vis sans fin (14) comportant un noyau cylindrique, l'enveloppe étant subdivisée en éléments d'enveloppe (3 à 6) correspondant à la longueur des éléments de vis sans fin et entre lesquels le dispositif d'étranglement (19) barre la section transversale libre des vis sans fin en formant un passage, caractérisé en ce que l'étranglement est constitué par un disque d'étranglement (19) situé entre deux éléments d'enveloppe qui rétrécit la section transversale libre des spires des vis sans fin (10, 11) en formant une fente d'étranglement réglable au niveau de la périphérie du cylindre qui constitue le noyau de la vis sans fin et qui comporte deux parties, l'une de ces parties (20) permettant de régler une partie d'étranglement du côté de la partie inférieure et l'autre partie (21) permettant de régler une fente d'étranglement du côté de la partie supérieure et ayant une largeur qui soit au moins égale au double du diamètre du noyau et d'une hauteur de spire.

2. Presse à vis selon la revendication 1, caractérisée en ce que l'autre partie (21) a la forme d'une plaque coulissante pouvant se déplacer par translation.
